# EUROPÄISCHE PATENTSCHRIFT

(11) **EP 1 219 227 B1**
(45) Veröffentlichungstag und Bekanntmachung des Hinweises auf die Patenterteilung: **17.01.2007**
(21) Anmeldenummer: 01127164.0
(22) Anmeldetag: 15.11.2001
(51) Int. Cl.: A47L 15/42

(54) **Steuerverfahren zum Steuern des elektrischen Antriebsmotors einer Pumpe auf verschiedene Drehzahlen**
Control method for controlling the electrical drive motor of a pump to different rotational speeds
Procédé de contrôle d'un moteur électrique d'une pompe selon différentes vitesses de rotation

(30) Priorität: 29.12.2000 DE 10065659
(43) Veröffentlichungstag der Anmeldung: 03.07.2002
(73) Patentinhaber: BSH Bosch und Siemens Hausgeräte GmbH, 81739 München (DE)
(72) Erfinder: Rosenbauer, Michael, Dipl.-Ing. (FH), 86756 Reimlingen (DE); Schessl, Bernd, Dipl.-Ing. (FH), 89407 Dillingen (DE)

(56) Entgegenhaltungen:
- EP-A- 0 829 220
- EP-A- 1 029 499
- DE-A- 19 750 266
- DE-A- 19 951 839

## Beschreibung

Die Erfindung betrifft ein Steuerverfahren zum Steuern des elektrischen Antriebsmotors einer Pumpe, insbesondere der Umwälzpumpe einer Geschirrspülmaschine, auf verschiedene Drehzahlen.

Aus der DE-A-199 07 158 ist es bekannt, für die Umwälzpumpe einer Geschirrspülmaschine mittels Tastenschalter in Abhängigkeit von der Art und dem Verschmutzungsgrad des zu spülenden Geschirrs unterschiedliche Drehzahlen einzustellen. Hierdurch wird ein unterschiedlicher Druck für den auf das zu reinigende Geschirr gerichteten Sprühstrahl erreicht. Dies trägt zu einer Verbesserung des Reinigungsergebnisses bei. Nachteilig ist, dass der jeweils günstigste Druck für den Sprühstrahl immer von Hand eingestellt werden muß.

Weiterhin, ist aus der DE 197 50 266 A bekannt, die Umwälzpumpendrehzahl zumindest im Programmabschnitt "Reinigen" ein oder mehrmals springhaft kurzzeitig zu verringern.

Der Erfindung liegt die Aufgabe zugrunde, ein Steuerverfahren der eingangs beschriebenen Art so zu verbessern, dass die Drehzahl des Antriebsmotors einer Pumpe selbsttätig so gesteuert wird, dass ein für die Durchführung eines Arbeitsvorganges gewünschter Förderdruck der Pumpe erzielt wird.

Die Lösung der gestellten Aufgabe gelingt nach der Erfindung dadurch, dass der Antriebsmotor periodisch zwischen einer oberen und einer unteren Drehzahl hin- und hergesteuert wird. Auf Grund einer solchen Steuerung ergeben sich für das von der Pumpe geförderte Medium Druckimpulse, wobei der den Druckimpulsen innewohnende Druck wesentlich höher ist als der Druck bei gleichmäßiger Förderung.

Die Erzeugung von hohen Druckimpulsen erfordert dadurch einen relativ geringen Energieaufwand, dass der Antriebsmotor unmittelbar nach Erreichen der oberen Drehzahl auf die untere Drehzahl zurückgesteuert und für eine gewisse Zeitspanne mit der unteren Drehzahl betrieben wird. Da die obere Drehzahl nur für eine sehr kurze Zeit auftritt, ist auch die hierfür erforderliche Antriebsleistung entsprechend gering.

Vorteilhaft ist es, wenn die obere Drehzahl der für den Antriebsmotor maximal zulässigen Drehzahl entspricht. Dadurch wird auch für die Druckimpulse ein maximaler Druck erzielt. Ein kurzzeitiger Betrieb des Antriebsmotors mit seiner maximalen Drehzahl ist in der Regel ohne weiteres möglich. Damit kann gegenüber dem bei Nennbetrieb des Antriebsmotors erzielbaren Druck ein Druckimpuls mit wesentlich höherem Druck erreicht werden.

Bei einer Geschirrspülmaschine ist es von besonderem Vorteil, dass der Antriebsmotor von deren Umwälzpumpe mittels des Steuerverfahrens nach mindestens einem der Ansprüche 1-3 gesteuert ist. Auf diese Weise läßt sich ein pulsierender Sprühstrahl erzeugen, durch dessen periodisch erhöhten Strahldruck ein deutlich besseres Reinigungsergebnis erzielt wird. Infolge des kurzzeitig auftretenden höheren Strahldruckes werden auch sehr festhaftende Schmutzreste von dem zu reinigenden Geschirr abgelöst. Während der nach dem erhöhten Strahldruck folgenden Zeit können die gelösten Schmutzreste durch die dann mit niedrigerem Druck aufgesprühte Spülflüssigkeit abtransportiert werden.

In der Zeichnung ist beispielhaft ein Drehzahldiagramm für einen nach dem erfindungsgemäßen Steuerverfahren gesteuerten Antriebsmotor einer Pumpe dargestellt.

Nach dem Anlauf eines eine Pumpe antreibenden Antriebsmotor wird dieser auf eine obere Drehzahl 1 hochgesteuert. Diese obere Drehzahl 1 kann der für den Antriebsmotor und die von ihm angetriebene Pumpe zulässigen maximalen Drehzahl entsprechen. Unmittelbar nach Erreichen dieser oberen bzw. maximalen Drehzahl 1 wird der Antriebsmotor auf eine niedrigere Drehzah 2 zurückgesteuert und läuft dann für eine bestimmte Zeitspanne 3 mit dieser niedrigeren Drehzahl. Danach wird der Antriebsmotor wieder auf die obere bzw. maximale Drehzahl 1 hochgesteuert und unmittelbar nach deren Erreichen wieder auf die niedrigere Drehzahl 2 zurückgefahren. Der Wechsel zwischen den beiden Drehzahlen 1 und 2 erfolgt periodisch. Die entsprechende Steuerung kann mittels eines Zeitgliedes durchgeführt werden.

Eine derartige periodische Steuerung läßt sich mit besonderem Vorteil für die Umwälzpumpe einer Geschirrspülmaschine anwenden. Durch das Hochfahren der Umwälzpumpe auf eine obere bzw. ihre maximal zulässige Drehzahl 1 wird ein hoher Sprühstrahldruck erreicht, der auch ein Ablösen von sehr festhaftenden Schmutzteilen bewirkt, so dass letztlich das Reinigungsergebnis einer Geschirrspülmaschine wesentlich verbessert wird. Das Hochfahren des Antriebsmotors auf die obere bzw. die maximal zulässige Drehzahl 1 ist mit relativ geringem Aufwand zu erreichen. Desgleichen das periodische Umschalten zwischen den beiden Drehzahlen 1 und 2.

## Patentansprüche

1. Steuerverfahren zum Steuern des elektrischen Antriebsmotors einer Pumpe eines Haushaltsgerätes insbesondere der Umwälzpumpe einer Geschirrspülmaschine, auf verschiedene Drehzahlen, wobei der Antriebsmotor periodisch zwischen einer oberen und einer unteren Drehzahl (1 bzw. 2) hin- und hergesteuert wird, **dadurch gekennzeichnet, dass** der Antriebsmotor unmittelbar nach Erreichen der oberen Drehzahl (1) auf die untere Drehzahl (2) zurückgesteuert wird und für eine gewisse Zeitspanne (3) mit der unteren Drehzahl betrieben wird.

2. Steuerverfahren nach Anspruch 1, **dadurch gekennzeichnet, dass** die obere Drehzahl (1) der für den Antriebsmotor maximal zulässigen Drehzahl entspricht.

3. Geschirrspülmaschine, **dadurch gekennzeichnet, dass** der Antriebsmotor für deren Umwälzpumpe nach dem Steuerverfahren eines der Ansprüche 1-2 betrieben ist.

## Claims

1. Control method for controlling the electric drive motor of a pump of a domestic appliance, particularly the circulating pump of a dishwashing machine, to different rotational speeds, wherein the drive motor is periodically controlled back and forth between an upper an a lower rotational speed (1 and 2), **characterised in that** the drive motor directly after attainment of the upper rotational speed (1) is controlled back to the lower rotational speed (2) and operated for a certain period of time (3) at the lower rotational speed.

2. Control method according to claim 1, **characterised in that** the upper rotational speed (1) corresponds with the maximum permissible rotational speed for the drive motor.

3. Dishwashing machine, **characterised in that** the drive motor for the circulating pump thereof is operated according to the control method of one of claims 1 and 2.

## Revendications

1. Procédé de commande du moteur électrique d'entraînement d'une pompe d'un appareil ménager, notamment de la pompe de circulation d'un lave-vaisselle, selon différentes vitesses de rotation, le moteur d'entraînement étant commandé périodiquement entre une vitesse de rotation supérieure et une vitesse de rotation inférieure (1 resp. 2), **caractérisé en ce que** le moteur d'entraînement, directement après avoir atteint la vitesse de rotation supérieure (1), est ramené à la vitesse de rotation inférieure (2) et est opéré pendant une certaine période de temps (3) avec la vitesse de rotation inférieure.

2. Procédé de commande selon la revendication 1, **caractérisé en ce que** la vitesse de rotation supérieure (1) correspond à la vitesse de rotation maximale admissible pour le moteur d'entraînement.

3. Lave-vaisselle, **caractérisé en ce que** le moteur d'entraînement est opéré, pour la pompe de circulation du lave-vaisselle, selon le procédé de commande de l'une des revendications 1 - 2.
